# EUROPÄISCHE PATENTSCHRIFT

(11) **EP 0 011 684 B1**
(45) Veröffentlichungstag und Bekanntmachung des Hinweises auf die Patenterteilung: **09.02.1983**
(21) Anmeldenummer: 79103186.7
(22) Anmeldetag: 29.08.1979
(51) Int. Cl.: B42D 15/02, G09F 3/02

(54) **Identifikationskarte**
Identification card
Carte d'identification

(30) Priorität: 06.09.1978 DE 2838795
(43) Veröffentlichungstag der Anmeldung: 11.06.1980
(73) Patentinhaber: HOECHST AKTIENGESELLSCHAFT, 65926 Frankfurt am Main (DE)
(72) Erfinder:

## Beschreibung

Die Erfindung betrifft eine ldentifikationskarte aus mehreren Schichten, die aus thermisch zu einem Verbund verschmelzbaren Polymeren besteht, mit der Identifizierung des Karteninhabers dienenden Informationen an geeigneter Stelle und mit zusätzlichen Sicherungsmerkmalen, wie Guilloche-Figuren, gegen Fälschungen.

Eine derartige ldentifikationskarte ist aus der US-A-3068140 bekannt, die einen gefalteten Kartenkern aufweist, dessen Vorder- und Rückseite mit direkt lesbaren Informationen bedruckt ist. Solche Karten werden als Informations- bzw. Datenträger für Identifikationskarten, Scheckkarten, Kreditkarten, Personalausweise, Pässe und sonstige ldentifikationsträger verwendet, die fälschungssicher und leicht auf Echtheit überprüfbar sein müssen.

Im zunehmenden Maß werden derartige Identifikationskarten als verschmolzener Verbund hergestellt, bei dem ein die Informationen tragender Kartenkern durch andere transparente Folien geschützt wird. So betrifft die DE-OS 2308876 eine Identifikationskarte aus einer relativ dicken Trägerfolie und einer dünnen Klarsichtfolie, zwischen denen sich ein Spezialpapier mit der Fälschungssicherung dienenden, Dickenunterschiede des Papiers hervorrufenden Einlagerungen, wie Wasserzeichen, Banknotendruck od. dgl., befindet, wobei die drei Schichten so miteinander plastifiziert sind, daß die Einlagerungen durch die Klarsichtfolie manuell, mechanisch und/oder visuell feststellbar sind. Weitere, der Identifizierung des Karteninhabers dienende Merkmale sind bei dieser bekannten Identifikationskarte an geeigneter Stelle vorgesehen. Beim Plastifizieren wird beispielsweise ein Foto in Form eines Filmdiapositivs zwischen dem Spezialpapier und der Trägerfolie eingebracht und fest mit dem Spezialpapier verbunden. Des weiteren kann an beliebiger Stelle der Vorder- oder Rückseite der Identifikationskarte ein sicherungstechnisch bedruckter Spezialpapierstreifen außen auf dem Plastikmaterial als Feld für nachträgliche Unterschriften oder sonstige handschriftliche Eintragungen aufkaschiert werden.

Papier weist den Vorteil auf, daß viele latente Sicherheitsmerkmale, wie Wasserzeichen, Banknotendruck, Sicherheitsfäden u. dgl., in ihm enthalten sein können, während demgegenüber das für die Herstellung von Plastikkarten verwendete Vollkunststoff-Material keinerlei derartige Echtheits- bzw. Sicherungsmerkmale enthält. Bei Verbunden mit Papierkernen ist bedauerlicherweise von Nachteil, daß diese relativ leicht zu öffnen sind und damit Manipulationen und Fälschungen jeder Art zugänglich sind.

Aus der DE-AS 2163943 ist eine Personenidentifikationskarte bekannt, die eine Kombination eines Schichtträgers, einer elektrisch leitenden Schicht, einer Sperrschicht, einer fotoleitfähigen Schicht mit einem organischen Fotoleiter - gegebenenfalls einer Abdeckschicht -, einer Schutzschicht auf der fotoleitfähigen Schicht oder auf der Abdeckschicht, einer Schutzschicht auf der Rückseite des Schichtträgers und gegebenenfalls einer Abdeckschicht auf der letztgenannten Schutzschicht umfaßt. Bei dieser Personenidentifikationskarte wird eine Anzahl von unterschiedlichen Materialien zu einem Verbund zusammengefügt, der wegen der fehlenden Homogenität der einzelnen Schichten auflösbar ist, so daß Fälschungen vorgenommen werden können.

Aufgabe der Erfindung ist es, eine Identifikationskarte aus einem Verbund von Schichten zu schaffen, die dem Versuch eines Auftrennens in einzelne Schichten und somit Fälschungseingriffen an den auf den Schichten angebrachten Informationen und Sicherungsmerkmalen widerstehen.

Diese Aufgabe wird dadurch gelöst, daß die Informationen auf einer Kernschicht und die Sicherungsmerkmale auf einer weiteren Kernschicht angebracht sind und daß diese Kernschichten eine festgelegte, gegenseitige räumliche Zuordnung besitzen.

In Ausgestaltung der Erfindung ist der Kartenkern aus zumindest zwei Schichten zusammengesetzt, von denen die eine Kernschicht die direkt der Identifikation dienenden Informationen, wie Name, Lichtbild, Personalnummer auf ihrer der Abdeckschicht zugewandten Seite und die andere Kernschicht zusätzliche latente Sicherungsmerkmale auf ihrer der einen Kernschicht zugewandten Seite trägt.

In weiterer Ausgestaltung der Erfindung besteht der Kartenkern aus drei Schichten, von denen die transparente Zwischenschicht, die auf beiden Seiten Sicherungsmerkmale trägt, auf zumindest einer Seite von einer der mattierten Schichten eingefaßt ist. Dabei ist die Zwischenschicht aus einem verschmelzbaren Polymer auf der Basis von Polyvinylchlorid mit latenten Sicherungsmerkmalen versehen, die zueinander einen Abstand gleich der Dicke der Zwischenschicht aufweisen.

Es ist auch möglich, daß die Abdeckschichten mit Sicherungsmerkmalen versehen sind und daß die Sicherungsmerkmale, angeordnet zwischen dem Kartenkern und den Abdeckschichten, in vorgegebener räumlicher Anordnung zu den Sicherheitsmerkmalen im Kartenkern stehen. Zur Vergrößerung der Fälschungssicherheit sind die Informationen und die Sicherungsmerkmale verschiedenfarbig.

Es liegt auf der Hand, daß der Versuch, eine ldentifikationskarte, bei der der Kartenkern und die obere und die untere Abdeckschicht aus thermisch miteinander zu einem Verbund verschmolzenen Polymeren bestehen, zum Zweck der Fälschung der zwischen den Schichten vorhandenen Informationen aufzutrennen, wegen der Homogenität der einzelnen Materialschichten unmöglich ist.

Die Erfindung wird im folgenden anhand von zwei in den Zeichnungen dargestellten Ausführungsbeispielen näher erläutert. Es zeigt
Fig. 1 in Explosionsdarstellung eine Identifikationskarte mit schematisch angedeuteten Informationen und einem Sicherungsmerkmal,
Fig. 2 eine Schnittansicht der Identifikationskarte nach Fig. 1,
Fig. eine perspektivische Teilansicht einer weiteren Ausführungsform einer Identifikationskarte und
Fig.4 eine Schnittansicht der Identifikationskarte nach Fig. 3.

Ein Aufbau einer Identifikationskarte ist in Fig. 1 dargestellt. Die Abdeckschichten 1 und 2 aus stark transparenten Folien schließen einen Kartenkern ein und bestehen aus verschmelzbaren Polymeren, beispielsweise Polyamiden, Polyvinylchlorid od. dgl. Der Kartenkern umfaßt zwei Schichten 3 und 4 mittlerer bis schwacher Transparenz. Es handelt sich hierbei gleichfalls um Folien aus verschmelzbaren Polymeren. Die Schichten 3 und 4 sind durch Pigmentzusatz matt, bevorzugt weiß, eingefärbt. Die Schicht 3 trägt direkt lesbare Informationen 5 wie Namen, Personalnummer und Lichtbild des Karteninhabers, die gegebenenfalls über einem Sicherheitsdruck aufgebracht sind. Zumindest eine Schicht, in Fig. 1 die Schicht 4, trägt ein zusätzliches latentes Sicherungsmerkmal 6, das in Fig. 1 durch ein X angedeutet ist. Die Schicht 4 kann auch noch auf der äußeren Seite, die der Abdeckschicht 2 zugewandt ist, bedruckt sein. Das zusätzliche Sicherungsmerkmal 6 kann beispielsweise ein Magnetband sein, jedoch wird wegen der leichten, ohne großen Aufwand an Hilfsmitteln durchzuführenden Prüfung, ein optisch erkennbares Sicherungsmerkmal bevorzugt. So kann es ein unveränderliches, in der Regel schwer nachzuahmendes Merkmal sein, beispielsweise ein Guilloche-Druck oder ein Symbol wie ein Wappentier. Das Merkmal kann durch Druck oder einen Fotokopierprozeß aufgebracht werden und auch individuelle Angaben enthalten, beispielsweise eine fortlaufende Nummer oder ein zweites Bild des Karteninhabers.

Unter den Begriff »optisches« Sicherungsmerkmal sollen auch alle Ausführungsformen fallen, bei denen Materialien für die Herstellung des Sicherungsmerkmals 6 verwendet werden, die nur bei Einstrahlung von ultraviolettem Licht fluoreszieren oder die nur im ultravioletten oder infraroten Licht absorbieren und daher im sichtbaren Bereich nicht erkennbar sind. Diese inneren Sicherungsmerkmale sind bei rein visueller Kartenbetrachtung im reflektierten Licht, z. B. zur Feststellung der Personalien, nicht sichtbar. Für die Prüfung derartiger Sicherungsmerkmale ist dann als einziges Hilfsmittel eine Lampe erforderlich, die eine Ultraviolett- oder Infrarot-Strahlung abgibt, so daß beim Durchleuchten der ldentifikationskarte mit einer derartigen Lampe das Sicherungsmerkmal erkennbarwird.

Die Abdeckschichten 1, 2 und die Schichten 3, 4 des Kartenkerns bieten nach dem Kaschieren unter einem Druck von 9,8 bis 20 bar (10-20 Kp/cm²) bei erhöhten Temperaturen von 353° bis 452⁰ K (80 -1800 C) einen als Block verschmolzenen Verbund, der keine eine Trennung begünstigende Zwischenflächen aufweist. Das Sicherungsmerkmal 6, beispielsweise aus Pigmenten, ist dann in die Polymer-Masse des Verbunds eingeschmozen.

Fig. gibt einen Querschnitt durch diesen Verbund wieder, wobei durch die Schraffur des Kartenkerns, die keine Grenzlinien zu den Abdeckschichten 1, 2 zeigt, angedeutet wird, daß ein Verbund der mattierten Schichten ohne Zwischenflächen vorliegt. Der zu verschmelzende Kartenkern kann zur weiteren Sicherheitserhöhung mehr als zwei Schichten aufweisen, die stark transparent sind und innen mit mehreren latenten Sicherungsmerkmalen versehen sein können.

Die in den Fig. 3 und 4 dargestellte Identifikationskarte 10' umfaßt einen Kartenkern mit einer zusätzlichen transparenten Zwischenschicht 7 mit latenten Sicherungsmerkmalen 8 und 9. Die transparente Zwischenschicht 7 aus einem verschmelzbaren Polymer wie Polyamid, Polyvinylchlorid od. dgl. ist von den mattierten Schichten 3 und 4 an beiden Seitenflächen eingefaßt. Der Schichtwechsel im Aufbau des Kartenkerns zwischen matten und transparenten Schichten hat neben der sicherungstechnischen Anordnung hinaus praktische Bedeutung für die Lesbarkeit der Sicherungsmerkmale 8 und 9. Wäre nämlich der Kartenkern durchgehend mattiert, so hätte er beispielsweise bei einer Dicke von 500 µm nur eine Transmission von einigen Prozenten, wodurch die Lesbarkeit der eingebrachten latenten Sicherungsmerkmale sehr erschwert wäre. Besteht der Kartenkern dagegen außen aus matten Schichten 3 und 4 von beispielsweise je 100 J.lm Dicke und aus einer transparenten Zwischenschicht 7 von beispielsweise 80% Transmissionsvermögen bei einer Dicke von 300 µm, so ist eine gute Lesbarkeit der eingebrachten latenten Sicherungsmerkmale 8 und 9 gegeben. Die Lesbarkeit kleiner Strukturen, beispielsweise bei Guilloche-Drucken, nimmt mit dünner werdenden äußeren matten Schichten 3 und 4 oder schwächer pigmentierten äußeren Schichten 3 und 4 des Kartenkerns zu.

Der Aufbau des Kartenkerns aus zwei oder mehreren Schichten bietet als sehr empfindliches Sicherungsmerkmal die gegenseitige räumliche Zuordnung der verschiedenen äußeren und inneren Informationen bzw. Sicherungsmerkmale, wie dies beispielsweise anhand von Fig. 3 kurz erläutert wird. Bestehen die Sicherungsmerkmale 8 und 9 aus deckungsgleich angeordneten Guilloche-Figuren, so ist ein Fälschungsversuch an der Identitätskarte mit Hilfe von Wärme oder Lösungsmitteln zum Auftrennen des Kartenverbunds sofort erkennbar, da es zu einer vollständigen oder teilweisen Verschiebung der Guilloche-Figuren relativ zueinander, eventuell als Moire-Muster, kommt.

In Fig. 3 ist eine gegenüber der Guilloche-Figur 8 durch Manipulationen verschobene Guilloche-Figur 9 angedeutet, wobei der punktierte Linienzug der Guilloche-Figur 9 deren ursprüngliche Lage kennzeichnet. Zur besseren Unterscheidbarkeit können die Informationen und das Sicherungsmuster bzw. Sicherungsmerkmale verschiedenfarbig sein.

Die exakte räumliche Zuordnung von Informationen und Sicherungsmerkmalen im Kartenverbund bei ursprünglich getrennten Schichten erfordert eine ausgereifte Kaschiertechnik mit Paßvorrichtungen wie Paßstiften und Paßlöchern in den einzelnen Schichten und stellt damit eine weitere Sicherung gegen Fälschungen dar. Die räumliche Zuordnung von zwei Guilloche-Figuren kann auch durch doppelseitigen, paßgenauen Druck auf der Zwischenschicht 7 erfolgen.

Fig.4 zeigt einen Querschnitt durch die Identifikationskarte 10' nach Fig.3, in dem die mattierten Schichten 3 und 4 schraffiert und die transparente Zwischenschicht 7 ohne Schraffur dargestellt ist.

Die Abdeckschichten 1, 2 können zusätzlich mit Sicherungsmerkmalen versehen sein, von denen in Fig. 4 das rechte Sicherheitsmerkmal 11 durch eine punktierte Linie, die durch Abstände unterbrochen ist, angedeutet ist. Das entsprechende linke Sicherheitsmerkmal ist wegen der besseren Übersichtlichkeit weggelassen worden. Die Sicherheitsmerkmale 11 zwischen dem Kartenkern und den Abdeckschichten 1 und 2 stehen zueinander gleichfalls in einer vorgegebenen räumlichen Anordnung und ergeben dadurch eine erhöhte Sicherheit gegenüber Fälschungen.

## Patentansprüche

1. Identifikationskarte aus mehreren Schichten, die aus thermisch zu einem Verbund verschmelzbaren Polymeren besteht, mit der Identifizierung des Karteninhabers dienenden Informationen an geeigneter Stelle und mit zusätzlichen Sicherungsmerkmalen, wie Guilloche-Figuren, gegen Fälschungen, dadurch gekennzeichnet, daß die Informationen (5; 5) auf einer Kernschicht (3) und die Sicherungsmerkmale (6; 8, 9) auf einer weiteren Kernschicht (4; 7) angebracht sind und daß diese Kernschichten eine festgelegte, gegenseitige räumliche Zuordnung besitzen.

2. Identifikationskarte nach Anspruch 1, dadurch gekennzeichnet, daß der Karₜenkern aus zumindest zwei Schichten (3, 4) zusammengesetzt ist, von denen die eine Kernschicht (3) die direkt der Identifikation dienenden Informationen (5) wie Name, Lichtbild, Personalnummer auf ihrer der Abdeckschicht (1) zugewandten Seite und die andere Kernschicht (4) zusätzliche latente Sicherungsmerkmale (6) auf ihrer der einen Kernschicht (3) zugewandten Seite trägt.

3. Identifikationskarte nach Anspruch 1, dadurch gekennzeichnet, daß der Kartenkern aus drei Schichten (3, 7, 4) besteht, von denen die transpareten Zwischenschicht (7), die auf beiden Seiten Sicherungsmerkmale (8, 9) trägt, auf zumindest einer Seite von einer der mattierten Schichten (3,4) eingefaßt ist.

4. Identifikationskarte nach Anspruch 3, dadurch gekennzeichnet, daß die Zwischenschicht (7) aus einem verschmelzbaren Polymer auf der Basis von Polyvinylchlorid mit latenten Sicherungsmerkmalen (8, 9) versehen ist, die zueinander einen Abstand gleich der Dicke der Zwischenschicht (7) aufweisen.

5. Identifikationskarte nach einem oder mehreren der Ansprüche 1 bis 4, dadurch gekennzeichnet, daß die Abdeckschichten (1, 2) mit Sicherungsmerkmalen (11) versehen sind und daß die Sicherungsmerkmale (11), angeordnet zwischen dem Kartenkern und den Abdeckschichten (1, 2), in vorgegebener räumlicher Anordnung zu den Sicherheitsmerkmalen (8, 9) im Kartenkern stehen.

6. ldentifikationskarte nach den Ansprüchen 1 bis 5, dadurch gekennzeichnet, daß die Informationen (5) und die Sicherungsmerkmale (6, 8, 9) verschiedenfarbig sind.

## Claims

1. Identity card comprising several layers consisting of polymers which are fusible by heat to give a laminate, carrying, at a suitable point, information which serves to identify the card holder and having additional security markings, such as guilloche figures, as protection against forgeries, wherein the information (5; 5) are placed on one core layer (3) and the security markings (6; 8, 9) are placed on a further core layer (4; 7) and wherein these core layers are in a fixed mutual spatial correlation.

2. Identity card as claimed in claim 1, wherein the card core is composed of at least two layers (3, 4), of which one core layer (3) carries the information (5) which directly serves for identification, such as name, photograph, personal reference number, on its side directed to the cover layer (1) and the other core layer (4) carries additional latent security markings (6) on its side which is directed to the one core layer (3).

3. Identity card as claimed in claim 1, wherein the card core consists of three layers (3, 7, 4) of which the transparent interlayer (7) which carries security markings (8, 9) on both sides, is edged on at least one side by one of the mat layers (3, 4).

4. Identity card as claimed in claims 3, wherein the interlayer (7), consisting of a fusible polymer based on polyvinyl chloride, is provided with latent security markings (8, 9) which are at a distance form one another, which is equal to the thickness of the interlayer (7).

5. Identity card as claimed in one or more of claims 1 to 4, wherein the cover layers (1, 2) are provided with security markings (11) and the security markings (11), arranged between the card core and the cover layers (1, 2), are in a predetermined spatial arrangement to the security markings (8,9) in the card core.

6. Identity card in any of the claims 1 to 5, wherein the information (5) and the security markings (6, 8, 9) have different colors.

## Revendications

1. Carte d'identification multicouches constituée de polymères qui, par fusion thermique, forment un matériau composite portant à des emplacements appropriés des informations permettant d'identifier le titulaire de la carte ainsi que des marques de sécurité supplémentaires telles que des figures guillochées empêchant la falsification, caractérisée en ce que les informations (5) figurent sur une couche de l'âme (3), alors que les marques de sécurité (6; 8, 9) figurent sur une autre couche de cette âme (4; 7) et en ce que ces couches de l'âme occupent dans l'espace une position bien déterminée l'une par rapport à l'autre.

2. Carte d'identification selon la revendication 1, caractérisée en ce que l'âme de la carte est constituée de deux couches au moins (3, 4) dont l'une (3) porte, sur sa face tournée vers la couche de recouvrement (1) les informations qui conduisent directement à l'identification du titulaire, telles que le nom, la photographie, le numéro d'immatriculation, alors que l'autre couche de l'âme (4) porte sur sa face tournée vers la première couche de l'âme (3) des marques de sécurité latentes supplémentaires (6).

3. Carte d'identification selon la revendication 1, caractérisée en ce que l'âme de la carte est constituée de trois couches (3, 7, 4) dont la couche intermédiaire transparente (7) qui porte des marques de sécurité (8, 9) sur ses deux faces dont l'une au moins est placée contre l'une des couches dépolies (3, 4).

4. Carte d'identification selon la revendication 3, caractérisée en ce que la couche intermédiaire (7), constituée d'un polymère fusible à base de chlorure de polyvinyle, porte des marques de sécurité latentes qui sont séparées les unes des autres par un intervalle correspondant à l'épaisseur de la couche intermédiaire (7).

5. Carte d'identification selon l'une des revendications 1 à 4, caractérisée en ce que des marques de sécurité (11) figurent sur les couches de recouvrement (1, 2) et en ce que ces marques de sécurité (11) placées ainsi entre l'âme de la carte et les couches de recouvrement (1, 2) occupent dans l'espace une position bien déterminée par rapport aux marques de sécurité (8,9) figurant sur l'âme de la carte.

6. Carte d'identification selon les revendications 1 à 5, caractérisée en ce que les informations (5) et les marques de sécurité (6, 8, 9) sont de couleurs différentes.
